# DEMANDE DE BREVET EUROPEEN

(11) **EP 0 035 468 A1**
(43) Date de publication de la demande: **09.09.1981**
(21) Numéro de dépôt: 81810040.6
(22) Date de dépôt: 12.02.1981
(51) Int. Cl.: G04D 7/00

(54) **Procédé et dispositif de contrôle du couple d'un moteur pas à pas**

(30) Priorité: 05.03.1980 CH 1734/80
(71) Demandeur: Eta SA Fabriques d'Ebauches, 2540 Grenchen (CH)
(72) Inventeur: Perucchi, Norberto, CH-2072 St-Blaise / Ne (CH); Wiget, Fridolin, CH-2006 Neuchâtel (CH); Jacot, Roger, CH-2000 Neuchâtel (CH)
(74) Mandataire: Schneider, Jürg

(57) **Abrégé**

Procédé de contrôle du couple d'un moteur pas à pas consistant à appliquer à ce moteur un signal de tension et de fréquence prédéterminées et à vérifier si la déviation d'un dynamomètre à spiral actionné par ce moteur atteint une valeur fixée. Le couple exact du moteur n'est pas mesuré.

Le dispositif pour la mise en œuvre du procédé comporte des moyens optoélectroniques pour détecter le passage d'une aiguille indicatrice (15) solidaire de l'axe (16) du dynamomètre dans deux positions déterminées réglables sur 360° par la rotation de deux traverses (18, 19) portant chacune l'extrémité d'une fibre optique (5, 6).

## Description

La présente invention concerne un procédé et un dispositif pour le contrôle du couple d'un moteur pas à pas. Elle est particulièrement adaptée pour le contrôle du couple du moteur d'un module de montre électronique.

Il existe actuellement des dispositifs de contrôle du couple d'un moteur pas à pas, notamment pour le contrôle des moteurs utilisés dans l'industrie horlogère, qui permettent de relever de façon détaillée les caractéristiques des moteurs. Un tel dispositif est commercialisé par exemple sous la dénomination MICROPAS-TEST par le Laboratoire Suisse de Recherches Horlogères, Neuchàtel, Suisse. Ces dispositifs sont très complexes et chers et mieux adaptés à une étude systématique de moteurs qu'à un contrôle final de moteurs montés sur leur module, en bout de ligne de fabrication. Ils utilisent généralement un dynamomètre susceptible d'être entrainé par le rotor du moteur, sur l'axe duquel est fixée une aiguille indicatrice. Des moyens de détection disposés au voisinage de la trajectoire de l'aiguille sont prévues pour localiser sa position de façon précise lorsque le moteur est alimenté par un signal déterminé. A chaque position de l'aiguille est alors associée une valeur du couple correspondant. La mesure est reprise pour différents signaux d'alimentation, et à partir des résultats de la série de mesure, des moyens de calcul vérifient la conformité du moteur à des spécifications pré-établies.

Le cycle de contrôle de ces appareils est relativement lent, et par conséquent mal adapté à un contrôle sur ligne de montage.

Au contraire, l'un des objets de la présente invention est de prévoir un procédé de contrôle plus simple, plus rapide dans lequel le.couple n'est plus mesuré, mais simplement comparé à une valeur de consigne.

Un autre objet de l'invention est la réalisation d'un dispositif de contrôle pour la mise en oeuvre de ce procédé, dont la fabrication soit plus simple et meilleur marché, dont l'utilisation soit aisée et rapide et que l'on puisse intégrer dans une ligne de fabrication pour autoriser un contrôle continu des modules fabriqués.

Un autre objet ehcore de l'invention est de prévoir un tel dispositif de contrôle qui puisse être facilement adapté a différents types de module.

Selun la présente invention, le contrôle est réalisé essentiellement de la façon suivante après avoir associé au rotor un dynamomètre,
- on alimente le moteur par un premier signal de contrôle de fréquence et de tension déterminées;
- ensuite, si au bout d'un intervalle de temps fixé la déviation du dy- namomëtre atteint une première valeur de consigne, on alimente le moteur par un deuxième signal de contrôle de fréquence et de tension déterminées; et
- si au bout d'un nouvel intervalle de temps fixé la déviation du dynamomètre atteint une deuxième valeur de consigne, on considérera que le résultat du contrale est positif.

Préalablement à ces opérations, on pourra vérifier la continuité des liaisons électriques entre le dispositif de contrôle et le circuit de commande du moteur, ainsi que la présence des impulsions de contrôle.

De préférence, les premier et deuxième signal de contrôle présentent une tension de 1,3V et 1,55V, respectivement et une fréquence de 32 Hz,

Selon un mode de réalisation particulier de l'invention, la fréquence de 32 Hz est prélevée sur le circuit intégré de commande du module, ce qui évite d'intégrer au dispositif de contrôle un générateur de fréquence.

Bien entendu on pourra prévoir de signaler de façon distinctive la nature du test qui s'est avéré négatif si le résultat de contrôle est négatif pour un moteur, ou pour signaler que ce résultat est positif.

L'intérêt d'assigner un intervalle de temps déterminé au moteur pour développer un couple d'une valeur de consigne donnée est de pouvoir conclure rapidement, à l'issue de cette durée, un résultat négatif du contrôle si cette valeur n'est pas atteinte.

Le dispositif selon l'invention, pour la mise en oeuvre du procédé ci-dessus sera décrit maintenant, en référence aux dessins joints, parmi lesquels:
- la figure 1 est une représentation par blocs du principe de fonctionnement du dispositif de l'invention,
- la figure 2 est une représentation en perspective des moyens de détection du dispositif de l'invention selon un premier mode de réalisation,
- et la figure 3 est une représentation en coupe du dispositif de l'invention selon un deuxième mode de réalisation.

Dans la figure 1, on a représenté schématiquement et par blocs l'organisation des différents éléments fonctionnels prévus dans le dispositif de l'invention, dans le cas où celui-ci est adapté pour le con- trole automatique du couple d'un moteur pas à pas porté par un module 1 de montre électronique.

Comme dans les dispositifs de l'art antérieur, le module 1 est naintenu pendant l'opération de contrôle dans une bague de travail. Une sonde comportant des pointes de liaison et dont la configuration est adaptée à celle des circuits du module vient s'appuyer contre la face arrière de celui-ci pour établir les liaisons électriques nécessaires entre le dispositif de contrôle et les circuits de commande du moteur. La face avant du module, c'est-à-dire celle portant l'aiguille directement entraînée par le moteur, est généralement dirigée vers le bas, de telle façon que ladite aiguille vienne accrocher une deuxième aiguille dont Mextrémité est recourbée vers le haut et qui est solidaire de l'extrémité supérieure de l'axe d'un dynamomomètre à spiral coaxial au rotor du moteur à contrôler. L'autre extrémité de l'axe du dynamomètre porte également une aiguille ou "aiguille indicatrice", dont la position est représentative du couple appliqué au dynamomètre. Cette position est elle-même détectée grâce au montage décrit plus en détail en référence à la figure 2.

Un dispositif d'alimentation réglable 2, dont la tension de sortie peut être choisie par exemple entre lV et 2V, permet l'alimentation du circuit intégré du module 1. La fréquence des impulsions envoyées au moteur est déterminée par le générateur 3, de niveau variable et de fréquence fixe, par exemple 32 Hz. Selon un mode de réalisation particulier, cette fréquence de 32 Hz est élaborée directement par le module 1 dont le circuit intégré est spécialement conçu pour alimenter le moteur sous 32 Hz, lorsque l'une de ses entrées est amenée à un état prédéterminé, Cette caractéristique permet de simplifier le dispositif de contrôle par la suppression du générateur 3.

Des moyens de contrôle 4 sont prévus pour vérifier la continuité des liaisons électriques entre les sorties du dispositif d'alimentation' 2 et le module 1, ainsi que pour détecter la présence d'impulsions de commande sur le moteur.

Les moyens de détection de la déviation de l'axe du dynamomètre sont constitués par deux éléments optoélectroniques comprenant deux fibres optiques 5, 6 dont l'une des extrémités est disposée au voisinage de la trajectoire de l'aiguille indicatrice, dans deux positions angulaires prédéterminées et réglables.

Un émetteur de rayonnement infra-rouge modulé unique 7 et deux récepteurs démodulateurs 8 et 9 permettent d'injecter des signaux à l'autre extrémité des fibres optiques 5, 6 et d'en détecter le retour après réflexion soit sur l'aiguille indicatrice, soit sur-une surface réfléchissante placée derrière cette aiguille. Selon le cas, le passage de l'aiguille dans la position déterminée par la localisation des fibres optiques se manifestera alors soit par la présence d'un signal de retour, soit par son interruption momentanée. Des temporisateurs 10, 11 permettent de fixer des durées Tₗ et T₂ à l'issue desquelles le résultat du contrôle sera considéré comme négatif si le passage de l'aiguille indicatrice n'a pas été détecté.

Le dispositif de l'invention comporte en outre un séquenceur logique 12 dont les entrées sont alimentées par les sorties des moyens de contrôle 4 et des récepteurs 8 et 9. L'une des fonctions du séquenceur 12 est de vérifier successivement le résultat des tests de continuité, de présence des impulsions,de dépassement du couple Ci pour une première tension d'alimentation V₁ (par exemple 1,30V) et de dépassement du couple C₂ pour une deuxième tension d'alimentation V₂ (par exemple 1,55V).

De plus, après chaque test positif, le séquenceur 12 enclenche le test suivant ou commande l'affichage 13 qui émet une indication adéquate lorsque tous les tests de la série ont été positifs. Lorsqu'un test s'est avéré négatif, le séquenceur commande l'affichage d'une indication correspondante..

On notera également que la remise à zéro du séquenceur 12 après chaque série de tests peut être effectuée automatiquement par exemple par un dispositif du type coupleur optique 14 qui détecte la mise en place de la bague de travail.

Comme on le voit sur la figure 2, le dispositif de l'invention comporte des moyens très simples pour le repérage du passage de l'aiguille indicatrice 15 dans deux positions angulaires prédéterminées. Cette aiguille 15 étant assujettie à l'extrémité inférieure de l'axe 16 du dynamomètre à spiral entraîné par le moteur pas à pas, on comprendra que chaque position angulaire correspond à une valeur du couple développé par le moteur. Il convient évidemment de prévoir que le spiral présente une raideur suffisante pour que l'aiguille n'effectue pas plus d'une rotation dans des conditions d'utilisation normales.

Dans le prolongement de l'axe 16 du dynamomètre est prévu un support fixe 17 dans lequel sont montées en rotation, coaxialement à l'axe 16, deux traverses 18, 19 dont chacune porte l'extrémité d'une fibre optique 5,6. Chaque fibre est placée au voisinage de la trajectoire de l'aiguille indicatrice 15, et sa position angulaire peut être réglée sur 360° par une simple rotation de la traverse qui la porte. La traverse 19 est plus longue que la traverse 18 et présente un évidement 20 pour recevoir la fibre optique 5 de la traverse 18, lorsque la position angulaire de celle-ci est très proche de la sienne. L'extrémité extérieure 21 de cette traverse 19, qui reçoit la fibre optique 6 est relevée vers le haut et présente une inclinaison correspondante à celle de l'extrémité libre de l'aiguille 15.

Dans la figure 3, on a représenté de façon schématique la coupe d'un dispositif de contrôle selon l'invention, muni de moyens de détection du passage de l'aiguille indicatrice légèrement différents de ceux représentés dans la figure 2.

Ce dispositif comporte un boîtier 30 à la partie supérieure duquel est prévu un posage 31 destiné à recevoir un mouvement non représenté. Un couvercle 32 articulé en 33 et portant les pointes de liaison peut être rabattu au-dessus du mouvement pour réaliser les opérations de contrôle. A ce moment, l'actionnement d'un interrupteur 34 provoque le déclenchement de ces opérations.

Sous le posage 31 est monté un dynamomètre 35 à ressort spiral, dont l'axe est prolongé à sa partie supérieure par une aiguille recourbée 36 prévue pour être déplacée par l'aiguille du mouvement disposé dans le posage 31. La partie inférieure de l'axe du dynamomètre 35 porte une aiguille indicatrice 37, dont le passage dans deux positions déterminées est détecté au moyen de deux détecteurs opto-électroniques 38 et 39 montés sur des traverses 40 et 41. Les traverses 40 et 41 sont articulées en rotation sur un axe 42, et leur position, réglable autour de cet axe, peut être fixée au moyen d'un écrou 43.

Pour réaliser le réglage de la position des détecteurs 38 et 39 pour le contrôle d'un type particulier de mouvements, et pour vérifier ce réglage à intervalles réguliers; on utilise un dynamomètre à spiral, étalonné, que l'on dispose sur le posage 31 à la place du mouvement, le couvercle 32 étant relevé. Dans cette position du couvercle, l'interrupteur 34 commande les moyens électroniques du dispositif de telle façon que le passage de l'aiguille indicatrice au voisinage des détecteurs 38 et 39, provoqué par la rotation du dynamomètre de contrôle dans le posage 31, actionne des indicateurs, par exemple des voyants lumimeux. Il suffit alors de tourner le dynamomètre de contrale de telle façon qu'il indique la valeur minimale du couple que l'on veut contrôler, et de déplacer alors, si nécessaire, le détecteur correspondant jusqu'à l'actionnement de l'indicateur qui lui est associé.

De préférence, pour pouvoir contrôler aisément diversiypes de mouvements, dont chacun nécessite une configuration particulière des pointes de liaison, des valeurs spécifiques des couples minima et des durées du test, on utilise un bottier 30 pour chaque type de mouvement, ce boîtier pouvant être raccordé à un coffret de contrôle cen- .tral au moyen d'un câble et du connecteur 44. La sélection des durées du test (par exemple 2s, 4s, 8s ou 32s) peut alors être effectuée au moyen d'un commutateur 45 agissant sur des résistances internes au boîtier 30 dont la valeur détermine le mode de fonctionnement des moyens électroniques du coffret central.

La présente invention a été décrite en relation avec deux modes de réalisation particuliers, mais elle est susceptible de variantes et de modifications qui apparaîtront à l'homme du métier.

En particulier, on comprendra aisément que divers dispositifs, automatiques ou non, permettraient de mettre en oeuvre le procédé de contrôle de l'invention.

## Revendications

1. Procédé de contrôle du couple d'un moteur pas à pas, caractérisé en ce qu'on alimente le moteur par un premier signal de commande de fréquence et de tension déterminées, et en ce que l'on vérifie si la déviation d'un dynamomètre associé au moteur atteint ou non une première valeur de consigne.

2. Procédé de contrôle selon la revendication 1, caractérisé en ce qu'en outre, si ladite première valeur de consigne a été atteinte, on alimente le moteur par un deuxième signal de commande de fréquence et de tension déterminées et en ce que l'on vérifie si la déviation du dynamomètre atteint ou non une deuxième valeur de consigne:

3. Procédé de contrôle selon Tune ou l'autre des revendications 1 ou 2, caractérisé en ce que le contrôle est interrompu, et une signalisa- ion de défaut activée lorsque la valeur de consigne n'est pas atteinte au bout d'une durée déterminée.

4. Procédé de contrôle selon l'une ou l'autre des revendications 1 à 3, pour le contrôle du moteur pas à pas d'une montre électronique, caractérisé en ce que le moteur est alimenté par l'intermédiaire du circuit intégré de la montre adapté pour délivrer un signal de la fréquence déterminée pendant l'opération de contrôle.

5. Procédé de contrôle selon la revendication 4, caractérisé en ce que la fréquence est de 32 Hz.

6. Procédé de contrôle selon l'une quelconque des revendications 1 à 5, caractérisé en ce que l'on vérifie la continuité des liaisons électriques entre le dispositif de contrôle et le circuit de commande du moteur, et la présence des impulsions du signal dé commande, avant d'effectuer le contrôle du couple du moteur.

7. Dispositif de contrôle du couple d'un moteur pas à pas monté sur une pièce-support comportant notamment une bague de travail pour recevoir la pièce et un dynamomètre à spiral susceptible d'être entraîné par le rotor du moteur, caractérisé en ce qu'à l'axe du dynamomètre est assujettie une aiguille indicatrice et en ce que des moyens de détection sont montés au voisinage de la trajectoire de l'aiguille pour détecter son passage dans une position angulaire donnée.

8. Dispositif de contrôle selon la revendication 7, caractérisé en ce que les moyens de détection comprennent un premier élément de détection monté dans une position angulaire réglable autour de l'axe du dynamomètre.

9. Dispositif de contrôle selon la revendication 8, caractérisé en ce que les moyens de détection comprennent un deuxième élément de détection monté également dans une position angulaire réglable autour de l'axe du dynamomètre.

10. Dispositif de contrôle selon la revendication 9 ou la revendication 8, caractérisé en ce que la position angulaire des éléments de détection est réglable sur une plage de 360°.

11. Dispositif de contrôle selon l'une quelconque des revendications 9 ou 10, caractérisé en ce qu'il comporte un support fixe dans lequel sont montées en rotation, coaxialement à l'axe du dynamomètre, deux traverses portant chacune l'extrémité d'une fibre optique dirigée vers l'aiguille indicatrice, l'autre extrémité étant raccordée à des éléments optoélectroniques à réflexion.
